# EUROPÄISCHE PATENTSCHRIFT

(11) **EP 0 358 861 B1**
(45) Veröffentlichungstag und Bekanntmachung des Hinweises auf die Patenterteilung: **10.03.1993**
(21) Anmeldenummer: 89111050.4
(22) Anmeldetag: 19.06.1989
(51) Int. Cl.: F01M 11/03

(54) **Vorrichtung zum Reinigen von Schmieröl**
Device for purifying a lubricant
Dispositif d'épuration du lubrifiant

(30) Priorität: 13.08.1988 DE 3827570
(43) Veröffentlichungstag der Anmeldung: 21.03.1990
(73) Patentinhaber: Dr.Ing.h.c. F. Porsche Aktiengesellschaft, 70435 Stuttgart (DE)
(72) Erfinder: Batzill, Manfred, Dipl.-Ing., D-7303 Neuhausen (DE)

(56) Entgegenhaltungen:
- DE-C- 1 034 923
- DE-U- 8 605 163
- GB-A- 848 175
- GB-A- 2 019 505
- GB-A- 2 132 693
- US-A- 1 892 443

## Beschreibung

Die Erfindung betrifft eine Vorrichtung zum Reinigen von Schmieröl nach dem Oberbegriff des Anspruchs 1.

Eine Vorrichtung, bei der das verschmutzte Öl von einer durch den Verbrennungsmotor angetriebenen Pumpe gefördert wird und zunächst durch einen Zufuhrkanal in einen im Ölfilterflansch untergebrachten, ringförmigen Kanal und von dort in das Filtergehäuse strömt, ist aus DE-A-33 44 568 bekannt. Hierbei entleert sich bei abgestelltem Motor der Reinölraum des Ölfilters über einen in Strömungsrichtung unterhalb des Filters liegenden Kanal. Dadurch wird der Aufbau des nötigen Öldruckes bei dem erneuten Starten des Motors verzögert.

Der Erfindung liegt die Aufgabe zugrunde, ein Entleeren des Ölfilters bei abgestelltem Motor zu verhindern.

Die Aufgabe wird erfindungsgemäß mit den kennzeichnenden Merkmalen des Anspruchs 1 gelöst.

Um eine solche Vorrichtung in einfacher Weise zu realisieren, ist in weiterer Gestaltung der Erfindung der Ölzufuhrkanal so dicht an den Ringkanal geführt, daß dieser im Bereich des Ölzufuhrkanales eine verringerte Tiefe aufweist. Weiterhin hat der von dem Ringkanal umschlossene Steg einen geringen Abstand von der durch die Flanschanschlußfläche verlaufenden Ebene.

Der mit dieser Erfindung erzielbare Vorteil besteht insbesondere darin, daß der ölstand in dem Filter nach dem Abstellen des Motors trotz einer Filteranordnung deutlich über dem Ölstand der Motorölwann nicht unter das oberste Niveau der zum Hauptölkanal führenden Zentralbohrung sinkt. Der Ölfilter ist somit ständig mehr als zur Hälfte gefüllt. Ein schneller Öldruckaufbau nach dem Anlassen des Motors ist dadurch gewährleistet. Durch das Heranführen des Ölzufuhrkanales dicht an die Flanschschlußfläche tritt die Bohrung direkt in den Ringkanal, so daß keine weitere Verbindung vom Ölzufuhrkanal zum Ringkanal notwendig ist. Weiterhin ermöglicht diese Anordnung eine materialsparende, gußgerechte Gestaltung des Kurbelgehäuses im Bereich des Ölfilterflansches und das Anbringen der Ölzufuhrkanalbohrung in der gleichen Aufspannung der Kurbelgehäusehälfte, in der die Kurbelgehäusetrennfläche bearbeitet wird. Schließlich reduziert die etwas zurückliegende Stirnfläche des vom Ringkanal umschlossenen Steges die zu bearbeitende Oberfläche der Flanschanschlußfläche.

Eine weitere, ein Entleeren des Ölfilters verhindernde Anordnung ist aus der DE-C-10 34 923 bekannt. Hierbei ist senkrecht an einem Filterflansch eines Kurbelgehäuseteiles hängend ein Ölfilter angeordnet. Ein von einer Ölpumpe versorgter Ölzufuhrkanal mündet in einen ringförmigen Kanal des Filterflansches, der mit einer Zentralbohrung an einen den Motor mit Reinöl versorgenden Hauptölkanal angeschlossen ist.

Im folgenden wird anhand von Zeichnungen ein Ausführungsbeispiel der Erfindung näher erläutert.

Es zeigt:
Fig. 1 einen Schnitt durch eine Brennkraftmaschine mit einer Vorrichtung zum Reinigen von Schmieröl,
Fig. 2 einen Schnitt durch einen am Flansch montierten Ölfilter,
Fig. 3 einen Schnitt entlang der Linie III-III aus Fig. 2,
Fig. 4 einen Schnitt entlang der Linie IV-IV aus Fig. 3.

Ein Ölfilter **1** ist am Filterflansch **2** eines Verbrennungsmotors **3** befestigt. Das von einer Ölpumpe **4** geförderte Schmutzöl strömt durch einen im Kurbelgehäuseoberteil **5** des Verbrennungsmotors **3** angebrachten Ölzufuhrkanal **6** in einen Ringkanal **7** im Filterflansch **2**.
Das Schmutzöl tritt durch eine Einmündungsstelle **8** aus dem Ölzufuhrkanal **6** in den Ringkanal **7**, die aus der Durchdringung des Ringkanals **7** mit der Bohrung für den Ölzufuhrkanal **6** entsteht.
Damit der Ölzufuhrkanal **6** den Ringkanal **7** nicht unterhalb einer Zentralbohrung **9** schneidet, ist die Tiefe des Ringkanals **7** in einem Teil **10** des Filterflansches **2** nahe dem Ölzufuhrkanal **6** verringert. Das Schmutzöl strömt aus dem Ringkanal **7** durch Eintrittsöffnungen **11** in den Ölfilter **1**. Dort durchströmt es zunächst einen ringförmigen Schmutzölraum **12**, der außen von einem Blechgehäuse **13** und innen durch eine Filterpatrone **14** begrenzt wird. Das Schmutzöl wird in der Filterpatrone **14** gereinigt und tritt anschließend als Reinöl durch die Zentralbohrung **9** in einen Hauptölkanal **15** aus. Der Hauptölkanal **15** versorgt den Verbrennungsmotor **3** mit Reinöl und liegt oberhalb der Zentralbohrung **9**. Da die Einmündungsstelle **8** und der Hauptölkanal **15** oberhalb der Zentralbohrung **9** liegen, sinkt der Filterölstand **S** (Fig. 2) bei abgestelltem Verbrennungsmotor **3** nicht unter die Höhe der Einmündungsstelle **8** in dem Ringkanal **7**.

Um den Bearbeitungsaufwand am Kurbelgehäuseoberteil **5** gering zu halten, ist dessen Materialstärke im Bereich des Filterflansches **2** soweit erhöht, daß der Ölzufuhrkanal **6** senkrecht zur Kurbelgehäuseteilungsebene als Bohrung hergestellt werden kann.
Eine dem Ölfilter **1** zugewandte Stirnfläche **16** eines vom Ringkanal **7** umschlossenen Steges **17** hat einen geringfügigen Abstand **H** gegenüber einer Flanschanschlußfläche **18** und verringert dadurch die Größe der für einen öldichten Sitz des Ölfilters **1** zu bearbeitenden Fläche. Weiterhin ermöglicht der Abstand **H** einen gleichmäßigen Öleintritt durch alle kreisförmig angeordneten Eintrittsöffnungen **11** in den Schmutzölraum **12**.

## Patentansprüche

1. Vorrichtung zum Reinigen von Schmieröl eines Verbrennungsmotors (3) mit einem außen an ein Kurbelgehäuseoberteil (5) oberhalb des Ölstandes der Motorölwanne angeflanschten Ölftilter (1) und mit einem von einer Ölpumpe (4), die von dem Verbrennungsmotor (3) angetrieben wird, versorgten Ölzufuhrkanal (6), der in einen ringförmigen Kanal (7) im motorseitigen Filterflansch (2) mündet und mit einer zentrisch im Filterflansch (2) liegenden Zentralbohrung (9), die an einen oberhalb der Zentralbohrung (9) verlaufenden Hauptölkanal (15) angeschlossen ist, der den Verbrennungsmotor (3) mit Reinöl versorgt, dadurch gekennzeichnet, daß der Ölzufuhrkanal (6) im Kurbelgehäuseteil (5) von einer Kurbelgehäuse-Teilungsebene aus senkrecht nach oben verläuft und dort unmittelbar in den im vertikal angeordneten Filterflansch (2) verlaufenden Ringkanal (7) so einmündet, daß eine Einmündungsstelle (8) oberhalb der zu dem Hauptölkanal (15) führenden Zentralbohrung (9) liegt.

2. Vorrichtung nach Anspruch 1, dadurch gekennzeichnet, daß der Ringkanal (7) im Bereich der Einmündungsstelle (8) auf einem Teil (10) seines Umfanges eine geringere Tiefe aufweist als auf dem Rest seines Umfanges.

3. Vorrichtung nach Anspruch 2, dadurch gekennzeichnet, daß der Ringkanal (7) durch eine U-förmige Vertiefung im Filterflansch (2) gebildet wird und daß die Stirnfläche (16) eines vom Ringkanal (7) umschlossenen Steges (17) mit einem Abstand (H) hinter der Flanschanschlußfläche (18) liegt.

## Claims

1. A device for cleaning lubricating oil of an internal combustion engine (3) with an oil filter (1) flange-mounted externally on an upper part (5) of the crankcase above the oil level of the engine oil sump and with an oil-feed duct (6) supplied by an oil pump (4) driven by the internal combustion engine (3), the oil-feed duct (6) opening into an annular duct (7) in the filter flange on the engine, and with a central bore (9) arranged centrally in the filter flange (2) and connected to a main oil duct (15) extending above the central bore (9) and supplying the internal combustion engine (3) with clean oil, characterized in that the oil-feed duct (6) extends vertically upwards in the crankcase part (5) from a separation plane of the crankcase and there directly opens in such a way into the annular duct (7) extending in the filter flange (2) arranged vertically, that an opening (8) is situated above the central bore (9) leading to the main oil duct (15).

2. A device according to Claim 1, characterized in that in the region of the opening (8) the annular duct (7) has a lesser depth on part (10) of its periphery than on the remainder of its periphery.

3. A device according to Claim 2, characterized in that the annular duct (7) is formed by a U-shaped depression in the filter flange (2), and the end face (16) of a web (17) surrounded by the annular duct (7) is situated at a distance (H) behind the flange connexion face (18).

## Revendications

1. Dispositif d'épuration d'huile de lubrification d'un moteur à combustion interne (3), comportant un filtre à huile (1), bridé à l'extérieur sur une partie supérieure (5) d'un carter de vilebrequin, au-dessus du niveau dans le carter à huile, et comportant un canal d'arrivée d'huile (6) alimenté par une pompe à huile (4) qui est entraînée par le moteur (3), lequel canal (6) débouche dans un canal (7) annulaire pratiqué dans la bride (2) du filtre côté moteur, et comportant un perçage central (9), situé au centre de la bride (2) du filtre, et qui est raccordé à un canal d'huile principal (15), s'étendant au-dessus du perçage central (9) et alimentant le moteur (3) en huile épurée, caractérisé en ce que le canal d'arrivée d'huile (6) s'étend dans la partie (5) du carter de vilebrequin, verticalement vers le haut, à partir d'un plan de partage du carter de vilebrequin et débouche directement dans le canal annulaire (7) s'étendant dans la bride de filtre (2) montée verticalement, de manière qu'un point d'embouchure (8) se situe au-dessus du perçage central (9) menant au canal d'huile principal (15).

2. Dispositif selon la revendication 1, caractérisé en ce que le canal annulaire (7) présente, dans la zone du point d'embouchure (8), sur une partie (10) de sa périphérie, une profondeur moins grande que sur le reste de sa périphérie.

3. Dispositif selon la revendication 2, caractérisé en ce que le canal annulaire (7) est formé par un creux en U dans la bride de filtre (2) et en ce que la face frontale (16) d'une cloison (17), entourée par le canal annulaire (7), se situe à une distance (H), derrière la surface de raccordement (18) de la bride.
